# EUROPÄISCHE PATENTSCHRIFT

(11) **EP 2 924 343 B1**
(45) Veröffentlichungstag und Bekanntmachung des Hinweises auf die Patenterteilung: **17.05.2017**
(21) Anmeldenummer: 15156014.1
(22) Anmeldetag: 20.02.2015
(51) Int. Cl.: F21V 5/00, F21Y 115/10, F21Y 105/12, F21Y 113/13

(54) **LED-LEUCHTE MIT REFRAKTIVER OPTIK ZUR LICHTDURCHMISCHUNG**
LED LIGHT WITH REFRACTIVE OPTICS FOR MIXING LIGHT
LAMPE À DEL DOTÉE D'UNE OPTIQUE RÉFRACTIVE DESTINÉE AU MÉLANGE DE LA LUMIÈRE

(30) Priorität: 27.03.2014 DE 102014104336
(43) Veröffentlichungstag der Anmeldung: 30.09.2015
(73) Patentinhaber: OSRAM GmbH, 80807 München (DE)
(72) Erfinder: Faller, Alexander, 85221 Dachau (DE)
(74) Vertreter: Schmidt, Steffen

(56) Entgegenhaltungen:
- WO-A1-2012/167799
- DE-A1-102012 213 046
- DE-U1-202010 008 480
- US-A1- 2008 111 471
- US-A1- 2010 204 841
- US-A1- 2012 140 463
- US-A1- 2012 275 150
- US-A1- 2014 071 675

## Beschreibung

Die vorliegende Erfindung betrifft eine Leuchte für Beleuchtungszwecke, z.B. eine Innen- oder Außenleuchte, welche LEDs als Leuchtmittel in wenigstens zwei verschiedenen Farben aufweist.

Leuchten mit LED-Lichtquellen (*light emitting diodes,* worunter auch *organic light emitting diodes* zu verstehen sind) und einer transparenten Abdeckung aus einem optisch strukturierten oder diffus streuenden Flächenelement sind häufig so aufgebaut, dass das Licht der LEDs von hinten auf die Abdeckung auftrifft und entsprechend der optischen Eigenschaften der Abdeckung das Licht auf die Lichtaustrittsseite abgegeben wird.

Um zu verhindern, dass sich einzelne LED-Lichtquellen auf der transparenten Abdeckung sichtbar abzeichnen, müssen entsprechende Vorkehrungen getroffen werden. Dies kann z.B. durch eine diffus streuende Folie zwischen den LED-Lichtquellen und der optisch strukturierten Abdeckung erfolgen. Oder die Abdeckung kann selbst diffus streuend ausgebildet sein.

Besondere Vorkehrungen müssen getroffen werden, wenn das Licht der LEDs aus mehreren Farben gemischt wird und die Farbunterschiede auf der Lichtaustrittsseite der Leuchte nicht sichtbar sein sollen. Ein Beispiel einer solchen Leuchte zum Mischen von Lichtfarben ist aus der DE 10 2012 213 046 A1 bekannt. Um das Licht aus warmweißen und tageslichtweißen LED-Elementen zu mischen, wird ein Leuchtenmodul vorgesehen, welches die LEDs auf zwei verschiedenen Platinen aufweist. Die Platinen werden so angeordnet, dass die LEDs der zwei verschiedenen Farben möglichst dicht aneinander liegen, um eine möglichst homogene Lichtdurchmischung zu erzeugen.

Im Unterschied zu Anzeigevorrichtungen aus LEDs, welche die vorliegende Erfindung nicht betreffen, ist es bei Leuchten wünschenswert, dass die Farbdurchmischung auf der vom Betrachter zu sehenden Lichtaustrittsseite keine Farbkonturen mehr erkennen lässt. Da das menschliche Auge Farbkonturen jedoch sehr sensitiv wahrnimmt, sind dazu entweder sehr enge Abstände der LEDs und/oder ein großer Abstand zwischen den LEDs und einen lichtstreuenden Element in der Lichtaustrittsöffnung einzuhalten.

US 2012/0275150 A1 offenbart eine lichtemittierende Einrichtung gemäß dem Oberbegriff des Anspruchs 1, mit mehreren Festkörperleuchtelementen, einer Platine, auf der die lichtemittierenden Elementen in Form eines Arrays angeordnet sind und einer Lichtverteilungseinrichtung zum Anpassen der Lichtverteilung des von den lichtemittierenden Einheiten abgegebenen Lichts. Die lichtemittierenden Elemente können Licht unterschiedlicher Farbe abgeben und die Lichtverteilungseinrichtung kann eine Diffusionsplatte umfassen.
US 2008/0111471 A1 offenbart eine Beleuchtungsvorrichtung mit Strahlungselementen in mehreren Farben, insbesondere rot, grün und blau, wobei die Lichtquellen in Gruppen aufgeteilt sind und auf einen regelmäßigen Gitter angeordnet sind. Die Lichtaustrittsseite kann mit einer Diffusor-Platte abgedeckt sein.
US 2012/0140463 A1 offenbart eine Beleuchtungsvorrichtung mit einem Array von LEDs und mehreren den LEDs zugeordneten Optiken sowie eine Lichtdurchmischungseinrichtung. Die LEDs können mehrere Farben aufweisen.
US 2010/0204841 A1 offenbart ein Spotlight, welches LEDs als Lichtquellen aufweist. WO 2012/167799 A1 offenbart eine Beleuchtungsvorrichtung mit unterschiedlich farbigen LEDs, insbesondere in den Farben rot, grün und blau, sowie eine Fokussierungseinrichtung für die LEDs.
Aufgabe der vorliegenden Erfindung ist es, eine Leuchte mit LED-Lichtquellen in wenigstens zwei Farben zur Verfügung zu stellen, welche auf möglichst einfache Weise eine gute Durchmischung der Lichtfarben gewährleistet, wobei eine möglichst flache Bauform der Leuchte realisiert werden kann.
Gelöst wird die Aufgabe durch eine Leuchte nach Anspruch 1.

Durch die Linsenkörper, die jeweils den LEDs einzeln zugeordnet sind, wird das Licht der LEDs aufgeweitet, noch bevor es auf das Diffusorelement auftrifft. Dadurch kann bei einem verhältnismäßig geringen Abstand zwischen dem Diffusorelement und der Fläche, in der die LEDs angeordnet sind, trotzdem eine homogene Intensitätsverteilung von jeder Gruppe der LEDs erzeugt werden, so dass sich das Licht der beiden Farben auf dem Diffusorelement derart mischt, dass Farbunterschiede vom menschlichen Auge nicht mehr wahrgenommen werden können. Unter einer homogenen Intensitätsverteilung ist in diesem Zusammenhang eine Intensitätsverteilung zu verstehen, bei der sich die Intensitäten der betreffenden Lichtfarbe auf dem Diffusorelement nicht mehr als ±10% zwischen den lichtstärksten und den lichtschwächsten Bereichen auf dem Diffusorelement vom Mittelwert unterscheiden, wobei Effekte nur im Randbereich des Diffusorelements unberücksichtigt bleiben.

Gemäß einer bevorzugten Ausführungsform hat jede LED des ersten Gitters als nächsten Nachbarn in der Fläche eine oder mehrere LEDs des zweiten Gitters. Insbesondere kann der Abstand zwischen einer LED des ersten Gitters zu allen nächsten Nachbarn im zweiten Gitters gleich groß gewählt werden. Durch die gleichen Abstände der Gitterpunkte zueinander ergibt sich eine gute Durchmischung des Lichts bereits durch die Anordnung der LEDs in der LED-Fläche. In Verbindung mit den Linsenkörpern kann dadurch selbst bei geringem Abstand zu dem Diffusorelemente eine homogene Durchmischung in der Fläche des Diffusorelements erzeugt werden.

Gemäß einer bevorzugten Ausführungsform sind die zwei LED-Gitter in einem Winkel zwischen 30° und 70°, insbesondere um 45° zueinander versetzt angeordnet. Beispielsweise können die LEDs innerhalb jeweils eines Gitters zueinander den gleichen Abstand aufweisen, z.B. in einem orthogonalen Gitter. Die beiden Gitter mit LEDs unterschiedlicher Farben können jeweils gleich ausgeführt sein. Durch eine Verschiebung der beiden Gitter um 45° ergibt sich insgesamt wieder ein z.B. orthogonales Gitter, in welchem abwechselnd die LEDs unterschiedlicher Farbe in den Spalten und Reihen angeordnet sind. Andere Konfigurationen können aber auch hexagonale Gitter umfassen, in denen ebenfalls jeweils eine LED der ersten Farbe nur LEDs als nächste Nachbarn aufweist, welche die zweite Farbe aufweisen.

Gemäß einer bevorzugten Ausführungsform sind die LEDs beider Gitter auf einer unterschiedlichen Platine angeordnet. Diese Ausführungsform hat den Vorteil, dass die LEDs jeweils einer Farbe leicht über eine gemeinsame Platine kontaktiert werden können, um die LEDs der beiden Farben getrennt voneinander ansteuern zu können. Jedes der zwei Gitter kann auch mehrere Platinen umfassen. Die Platinen der beiden Gitter werden vorzugsweise ineinandergreifend angeordnet. Beispielsweise können die Platinen kammförmig ineinandergreifen. Andere Konfigurationen sehen sägezahnförmige oder schlangenförmige Linien als Platinen vor, die jeweils ineinandergreifend angeordnet sind. Auf jeder Linie einer schlangenförmigen und/oder sägezahnförmigen Platine sind jeweils LEDs in nur einer Farbe angeordnet, so dass bei ineinandergreifenden Platinen vorzugsweise die nächsten Nachbarn einer LED wieder durch LEDs der jeweils anderen Farbe gebildet werden.

Gemäß einer Ausführungsform erzeugen die Linsenkörper jeweils eine Lichtverteilung der LED in einer Schnittebene, in welcher die optische Achse der LED liegt (in der Lichttechnik auch als C-Ebene bezeichnet), die zwei symmetrische Maxima in einem Winkelbereich von ±40° bis ±80°, bevorzugt zwischen ±50° und ±70°, jeweils von der optischen Achse aus gemessen, aufweisen. Eine solche Lichtverteilung, die auch als Batwing-Verteilung bezeichnet wird, gewährleistet eine gute Durchmischung des Lichts benachbarter LEDs, weil die Lichtverteilung verhältnismäßig breit ist. Dadurch überlagert sich das Licht benachbarter LEDs bereits innerhalb eines vergleichsweise kurzen Abstands zu der LED-Fläche, so dass bei einem Auftreffen des Lichts auf das Diffusorelement bereits eine homogene Durchmischung des Lichts erfolgt ist.

Gemäß einer bevorzugten Ausführungsform erzeugen die Linsenkörper jeweils eine rotationssymmetrische Lichtverteilung. In dieser Ausführungsform können die symmetrischen Maxima, welche in einer Schnittebene gemäß der vorhergehend beschriebenen Ausführungsform beschrieben wurden, ein umlaufendes Maximum bilden.

Gemäß einer weiteren bevorzugten Ausführungsform sind die Linsenkörper als Freiform-Linsen ausgeführt, welche in den Hauptebenen C0-C180 und C90-C270 eine erste Lichtverteilung und in den Hauptebenen C45-C225 und C135-C315 eine zweite von der ersten verschiedenen Lichtverteilung erzeugen, wobei insbesondere die zweite Lichtverteilung breiter als die erste Lichtverteilung ist. Die Hauptebenen C0-C180 und C90-C270 sind zwei C-Ebenen (d.h. Schnittebenen, welche die optische Achse der LED enthalten und senkrecht zur der LED-Fläche angeordnet sind) definiert, welche einen Winkel von 90° einnehmen. Die weiteren Hauptebenen C45-C225 und C135-C315 sind dementsprechend durch zwei Schnittebenen definiert, die zu den vorher genannten Ebenen in einem Winkel von 45° gedreht sind. Die Nomenklatur "C*x*" bezeichnet die in der Lichttechnik üblicherweise verwendeten C-Ebenen, wobei *x* den Azimuthalwinkel bezeichnet. Diese Ausführungsform hat den Vorteil, dass z.B. bei einem orthogonalen Gitter von LEDs die Lichtverteilung über das Diffusorelement, welche bereits von jeder einzelnen LED ausgeht, gleichmäßiger ist, weil eine breitere Lichtverteilung in der Ebene diagonal zwischen den LEDs in den beiden Gittern erfolgt, während eine schmälere Lichtverteilung in der Richtung zu der nächst benachbarten LED erfolgt. Durch die unterschiedliche Lichtverteilungen wird das Missverhältnis der Intensitäten ausgeglichen, welches dadurch entsteht, dass die LEDs einer ersten Farbe zur nächstbenachbarten LED, welche die zweite unterschiedliche Farbe aufweist, einen kürzeren Abstand aufweist als zu der übernächsten LED, welche wieder eine LED der ersten Farbe ist. Für ein orthogonales Gitter aus zwei LED-Farben lässt sich mit diesen Freiform-Linsen daher eine homogene Intensitätsverteilung über das Diffusorelement für jede Lichtfarbe erzeugen, selbst wenn man berücksichtigt, dass die LEDs noch in einem verhältnismäßig großem Abstand zueinander angeordnet sind und das Diffusorelement verhältnismäßig nah zu den LEDs angeordnet ist.

Erfindungsgemäß erzeugen die Linsenkörper des ersten LED-Gitters eine Lichtverteilung in einer Schnittebene, welche jeweils die optische Achse der LED enthält, mit zwei Maxima in symmetrischen Winkelbereichen und die Linsenkörper des zwei-ten LED-Gitters erzeugen jeweils in einer Schnittebene, welche die optische Achse der LEDs enthält, eine Lichtverteilung mit zwei Maxima in einem symmetrischen Winkelbereichen, und die LEDs beider Gitter sind in einem solchen Abstand angeordnet, und das Diffusorelement ist gegenüber der Fläche der LEDs ist in einem solchen Abstand angeordnet, dass sich die Richtungsstrahlen von zwei Maxima benachbarter LEDs in den Schnittebenen überschneiden, bevor das Licht auf das Diffusorelement auftrifft. Durch diese Anordnung ist gewährleistet, dass sich das Licht benachbarter LEDs unterschiedlicher Farbe bereits durchmischt, bevor das Licht auf das Diffusorelement auftrifft. Dadurch lässt sich eine sehr homogene Lichtvertei-lung auf dem Diffusorelement erzielen. Der Fachmann wird dabei verstehen, dass der Ab-stand der LEDs zueinander, die Breite der Leichtverteilungen, d.h. der Winkelbereich, in wel-chem die Maxima erzeugt werden, und der Abstand der LED-Fläche zu dem Diffusorelement miteinander in Wechselwirkung stehen, um eine homogene Lichtdurchmischung zu erzielen. Bei einer breiteren Lichtverteilung kann beispielsweise der Abstand der LEDs zueinander größer sein und der Abstand des Diffusorelements zu der LED-Fläche geringer sein. Bei ei-nem weiteren Abstand des Diffusorelements von der LED-Fläche kann der Abstand der LEDs zueinander größer gewählt werden oder ggf. die Lichtverteilung, welche von den Linsenkörpern erzeugt wird, auch schmäler gewählt werden.

Gemäß einer bevorzugten Ausführungsform ist auf der den LEDs abgewandten Seite des Diffusorelements ein optisch strukturiertes, transparentes Element angeordnet. Beispielsweise kann eine Prismenplatte oder eine mit linsenförmigen Erhebungen versehene Scheibe gegenüber dem Diffusorelement angeordnet sein. Dieses optisch strukturierte, transparente Element kann durch Lichtbrechung gewünschte Effekte erzeugen, insbesondere zur Entblendung der Leuchte dienen. Es ist dabei zu verstehen, dass die Lichtdurchmischung bereits weitgehend in dem Diffusorelement erfolgt, während das optisch strukturierte, transparente Element der Lichtlenkung des bereits durchmischten Lichts dient.

Der Abstand zwischen dem Diffusorelement und dem optisch strukturierten, transparenten Element kann zwischen 1 µm und 0,5 µm gemäß einer Ausführungsform betragen. Der Abstand zwischen dem Diffusorelement und dem optisch strukturierten, transparenten Element, welche vorzugsweise in Form eines Luftspalts ausgebildet ist, ist vorteilhaft, um die Eigenschaften der Lichtlenkung durch das optisch strukturierte, transparente Element zu verbessern. Wäre das optisch strukturierte transparente Element direkt mit dem Diffusorelement verbunden, könnte u. U. die Lichtbrechung beim Eintritt des Lichts in das optisch strukturierte, transparente Element nicht ausreichen, um die gewünschte Lichtlenkung zu erzielen. Bei einem Luftspalt ist gewährleistet, dass bei dem Eintritt des Lichts in das optisch strukturierte, transparente Element ein optischer Übergang vom optisch dünneren zu einem optisch dichteren Medium mit der entsprechenden Lichtbrechung erfolgt.
Gemäß einer Alternative kann der Abstand zwischen dem Diffusorelement und dem optisch strukturierten, transparenten Element auch vergrößert werden. Beispielsweise kann ein Luftspalt zwischen 15 mm bis 30 mm vorgesehen sein. Diese Anordnung hat den Vorteil, dass sich die Lichtdurchmischung nach dem Austritt aus dem Diffusorelement und vor dem Eintritt in das optisch strukturierte, transparente Element noch verbessert. In einer abstandsoptimierten Ausführungsform beträgt der Abstand (Luftspalt) zwischen dem Diffusorelement und dem optisch strukturierten, transparenten Element zwischen 0,5 mm und 20 mm.

Gemäß einer bevorzugten Ausführungsform weist die Leuchte eine flache Bauform auf, wobei die Tiefe der Leuchte gemessen in der Richtung senkrecht zu der Flächennormalen der LED-Anordnung weniger als 15% beträgt als die maximale Ausdehnung in einer Längserstreckung oder zwei orthogonalen Längserstreckungen der LED-Fläche.

Gemäß einer bevorzugten Ausführungsform beträgt der Abstand der LEDs zum jeweils nächsten Nachbarn des jeweils anderen Gitters wenigstens 50% von dem Abstand, in welchem das Diffusorelement zu der Fläche der LEDs angeordnet ist. Weitere Merkmale und Vorteile der vorliegenden Erfindung werden aus der nachfolgenden Beschreibung mehrerer bevorzugten Ausführungsformen deutlich, die in Verbindung mit den beigefügten Figuren gegeben wird. In den Figuren ist Folgendes dargestellt:
- Figur 1: zeigt einen vertikalen Schnitt durch eine erste Ausführungsform der erfindungsgemäßen Leuchte.
- Figur 2: zeigt eine Aufsicht auf die Fläche der LEDs einer Leuchte gemäß Figur 1 ohne Diffusorelement.
- Figur 3: zeigt in einem Polardiagramm eine Lichtverteilungskurve einer LED mit Linsenkörper, wobei in der Tabelle die Lichtstärke für ausgewählte Winkel in Absolutwerten und prozentualen Werten bezogen auf das Maximum bei 100% angegeben sind.
- Figur 4: zeigt schematisch eine Aufsicht auf die LED-Fläche einer Ausführungsform der erfindungsgemäßen Leuchte, wobei die elektrische Kontaktierung der LEDs schematische dargestellt ist.
- Figur 5: zeigt eine schematische Aufsicht auf die Fläche der LEDs einer Ausführungsform der erfindungsgemäßen Leuchte, wobei die Platinen dargestellt sind, auf denen LEDs kontaktiert sind.
- Figur 6: zeigt eine Abbildung entsprechend der Figur 5 für eine weitere Ausführungsform.
- Figur 7: zeigt einen vertikalen Schnitt durch eine weitere Ausführungsform der Leuchte gemäß der Erfindung mit einem optisch strukturierten Element auf der Lichtaustrittsseite.
- Figur 8: zeigt eine weitere Ausführungsform der vorliegenden Erfindung vergleichbar zur Figur 7, jedoch mit vergrößertem Abstand zwischen dem Diffusorelement und dem optisch strukturierten, transparenten Element.

Bezug nehmend auf die Figuren 1 und 2 wird eine erste Ausführungsform einer Leuchte gemäß der Erfindung erläutert. Die Leuchte weist ein etwa quadratisches Gehäuse auf, von den eine Schnittdarstellung nach Figur 1 nur ein Ausschnitt der Bodenseite 2 zu sehen ist. Auf dem Boden sind eine Anzahl von LEDs 4 und 6 auf einer Platine (nicht dargestellt) angebracht. Wie in der Aufsicht auf Figur 2 zu sehen ist, bilden die LEDs 4 und 6 jeweils ein orthogonales Gitter, wobei die Gitter mit einem Winkel von 45° versetzt zueinander angeordnet sind. Die LEDs 4 und 6 geben Licht mit unterschiedlicher Spektralfarbe ab. Die Leuchte ist so ausgestaltet, dass die Lichtfarben der LEDs so gut gemischt werden, dass der Betrachter von außen den Farbunterschied zwischen den LEDs auf einem Diffusorelement nicht wahrnehmen kann.

In einem Abstand h zwischen der Bodenplatte 2, auf der den LEDs gegenüberliegenden Seite ist das Diffusorelement 8 angeordnet, welches in der gezeigten Ausführungsform als eine Streuscheibe ausgebildet ist. Die Streuscheibe 8 weist mattierte Oberflächen auf, so dass das Licht, welches durch die Streuscheibe 8 hindurchtritt, gleichmäßig verteilt wird.

Wie in der Schnittzeichnung nach Figur 1 zu sehen ist, ist über jeder LED 4 bzw. 6 ein Linsenelement 10 angeordnet. Das Linsenelement 10 beeinflusst die Lichtverteilung jeder einzelnen LED. In der Figur 1 sind die Lichtverteilungen der LEDs schematisch durch gestrichelte Linien dargestellt. Es ist zu sehen, dass entgegen der normalen Strahlcharakteristik einer LED, nämlich als ein Lambert-Strahler, die Lichtverteilung in dem dargestellten Schnitt breiter ist und zwei symmetrische Maxima aufweist.

Bezug nehmend auf Figur 3 ist die Lichtverteilung einer LED in der C0-C180-Ebene der Leuchte dargestellt. Die Lichtverteilung weist zwei symmetrische Maxima bei ± 63° auf.

Gemäß der Ausführungsform der Figuren 1 und 2 sind die Linsenkörper 10 rotationssymmetrisch ausgebildet. Die Linie, auf denen die Maxima der Lichtverteilung etwa in Höhe des Diffusorelement liegen, sind in der Figur 2 als gestrichelte Kreise dargestellt.

Wie insbesondere aus den Figuren 1 und 2 ersichtlich ist, findet eine vollkommene Durchmischung des Lichts in dem Abstand h gegenüber der LED-Ebene 2, welches der Bodenfläche des Gehäuses entspricht, statt, so dass das Licht, welches auf das Diffusorelement 8 auftrifft, bereits homogen verteilt ist. Unter einer homogenen Intensitätsverteilung ist eine Verteilung zu verstehen, deren Intensitätsmaxima und Intensitätsminima nicht mehr als ±10% schwankt. Durch die breite Aufweitung der Lichtverteilung jeder einzelnen LED kann die Durchmischung des Lichts innerhalb des Abstands h erreicht werden. Im Vergleich zu einer Leuchte ohne Linsenkörper, welche keine Aufweitung der Lichtverteilung enthält, kann daher das Diffusorelement 8 in einem wesentlich näheren Abstand h zu den Leuchten angebracht werden. Ohne die Linsenelemente 10 müsste das Diffusorelement in einem wesentlich größeren Abstand h zu den LEDs angebracht werden, um eine homogene Intensitätsverteilung zu erzeugen, weil das emittierte Licht zur Durchmischung eine größere Wegstrecke benötigen würde.

Wie in der Figur 2 dargestellt ist, sind die LEDs in der Ebene 2 jeweils in einem orthogonalen Gitter angeordnet, wobei die beiden Gitter ineinander liegen. Der Abstand zum jeweils nächsten Nachbarn entlang der orthogonalen Hauptachsen a bzw. b sind gleich groß. Die Gitter sind demnach um 45° zueinander versetzt. Dies entspricht einer bevorzugten Ausführungsform. Es können jedoch auch beispielsweise hexagonale Strukturen verwendet werden. Auch bei diesen Gittern ist es möglich, dass der jeweils nächste Nachbar jeder LED eine spektral unterschiedlich abstrahlenden LED bildet, während der übernächste Nachbar wieder eine spektral gleichabstrahlende LED bildet.

In der Ausführungsform nach Figuren 1 und 2 erzeugen die Linsenelemente eine rotationsymmetrische Lichtverteilung um die optische Achse der LED. Gemäß einer alternativen Ausführungsform (in den Figuren nicht dargestellt) kann jedoch auch eine davon abweichende Lichtverteilung erzeugt werden. Bei dem orthogonalen Gitter dieser Ausführungsform ist z.B. eine Lichtverteilung bevorzugt, die in den Achsen diagonal zu den Hauptachsen des orthogonalen Gitters breiter strahlend ist als parallel zu den Hauptachsen des orthogonalen Gitters. In der Darstellung gemäß Figur 2 würde das bedeuten, dass die gestrichelten Kreise näherungsweise ein Quadrat bilden. Dadurch kann die Homogenität der Intensitätsverteilung auf dem Diffusorelement bei gegebenem Gitterabstand a bzw. b und bei gegebenen Abstand h noch weiter verbessert werden. Die Linsenkörper dieser Ausführungsform erzeugen dazu eine breitere Lichtverteilung in den Hauptebenen C45-C225 und C135-C315 als in den Hauptebenen C0-C180 und C90-C270.

Zur Realisierung der zwei ineinander geschobenen orthogonalen Gitter von LEDs unterschiedlicher Farbe kann eine Schaltungsanordnung, wie in Figur 4 dargestellt, gemäß einer Ausführungsform der Erfindung gewählt werden.

Wie in der Figur 4 dargestellt ist, sind jeweils mehrere LEDs der gleichen Farbe in einer Schaltung kammförmig angeordnet und mit einer gleichen Anordnung von LEDs der anderen spektralen Farbe ineinander geschoben. Beispielsweise können die LEDs 4 bzw. 6 jeweils auf einer eigenen Platine angeordnet sein, die kammförmig ineinander greifen. Diese Art der elektrischen Kontaktierung hat den Vorteil, dass die LEDs der beiden Farben unterschiedlich von einander angesteuert werden können. Durch unterschiedliches Dimmen der beiden LED-Gitter lassen sich daher unterschiedliche Mischfarben mit der Leuchte erzeugen. Da jede Gruppe von LEDs bereits eine etwa homogene Lichtverteilung auf dem Diffusorelement 8 erzeugt, ist auch jede Mischfarbe auf dem Diffusorelement homogen verteilt, so dass der Betrachter immer eine Leuchte in einheitlicher Farbe wahrnimmt.

Alternative Ausführungsformen zur Anordnung der Platinen für zwei orthogonale Gitter sind in den Figuren 5 und 6 dargestellt. Gemäß Figur 5 sind LEDs jeweils einer Lichtfarbe auf sägezahnförmig angeordneten Platinenstreifen angeordnet. Durch Aneinanderfügen der sägezahnförmige Platinenstreifen ergibt sich insgesamt eine LED-Anordnung, die den orthogonalen Gittern, wie in Zusammenhang mit der Figur 2 beschrieben, entspricht. Gemäß der Ausführungsform nach Figur 6 sind die Platinen als diagonale Streifen ausgebildet, wobei auch bei dieser Ausführungsform jeder Platinenstreifen nur eine Gruppe von LEDs jeweils gleicher spektraler Lichtabstrahlen umfasst.

Die Schnittzeichnung gemäß Figur 7, welche eine weitere Ausführungsform der Erfindung darstellt, entspricht der Abbildung in Figur 1. Zusätzlich ist jedoch ein optisch strukturiertes, transparentes Element 12 auf der den LEDs abgewandten Seite des Diffusorelements 8 vorgesehen.

Das optisch strukturierte, transparente Element 12 weist auf der Lichtaustrittsseite eine Prismenstruktur auf, die in der Figur 7 in der Schnittzeichnung in der Richtung senkrecht zur Längserstreckung der Prismen zu sehen ist. Diese Prismen sorgen durch Lichtbrechung für eine Entblendung der Leuchte, weil das diffus abgegebene Licht des Diffusorelements durch Lichtbrechung an den Prismen umgelenkt wird. Bevorzugt ist eine Lichtabstrahlung mit einer Abschirmung oberhalb eines Grenzwinkels, z.B. zwischen 50° und 70° gegenüber der Flächennormalen der Lichtaustrittsfläche.

Das optisch strukturierte, transparente Element gemäß einer anderen Ausführungsform kann anstelle von Prismen auch linsenförmige Erhebungen aufweisen. Ferner sind auch Kegel oder Prismen oder Kegel- oder Prismenstümpfe möglich, um z.B. eine Abschirmung in zwei orthogonalen Richtungen zu erzeugen.

Das optisch strukturierte, transparente Element 12 der Figur 7 ist einem Abstand c zu dem Diffusorelement 8 angeordnet. Dieser Abstand, der in Form eines Luftspalts gebildet ist, ist bevorzugt, damit das Licht, welches in das optisch strukturierte, transparente Element eintritt, bereits eine Lichtbrechung von einem optisch dünneren zu einem optisch dichteren Medium erfährt. Wäre das optisch strukturierte, transparente Element 12 direkt angrenzend an das Diffusorelement 8 angebracht, wäre die Wirksamkeit dieses Elements 12 verringert, weil die Lichtbrechung an der Grenzfläche zwischen Luft und dem Material des transparenten Elements 12 entfällt.

Figur 8 zeigt eine weitere Variante der Ausführungsform nach Figur 7, wobei bei dieser Ausführungsform der Abstand d zwischen dem Diffusorelement 8 und dem optisch strukturierten, transparenten Element 12 vergrößert ist. Diese Ausführungsform hat den Vorteil, dass im Bereich zwischen dem Diffusorelement 8 und dem optisch strukturierten, transparenten Element 12 eine größere Wegstrecke verbleibt, in der eine weitere Lichtdurchmischung stattfinden kann. Gemäß Ausführungsformen der Erfindung ist eine abstandsoptimierte Anordnung zwischen dem Diffusorelement 8 und dem optisch strukturierten, transparenten Element 12 ein Luftspalt zwischen 0,5 mm bis 20 mm gebildet.

Zahlreiche Änderungen können an den vorhergehend dargestellten bevorzugten Ausführungsformen vorgenommen werden, ohne von dem Gegenstad der Erfindung, wie er durch die Ansprüche definiert ist, abzuweichen. Insbesondere ist die Erfindung nicht auf orthogonale Gitter beschränkt, sondern andere regelmäßige Gittertypen können vorgesehen sein (insbesondere hexagonal). Ferner ist die Erfindung auch nicht auf zwei Gruppen unterschiedlich spektral abstrahlender LEDs beschränkt. Gemäß einer alternativen Ausführungsform können auch drei oder mehr Gruppen unterschiedlich spektral abstrahlender LEDs angewandte werden.

### Bezugszeichenliste

- 2: LED-Ebene bzw. Bodenfläche des Gehäuses
- 4: LED mit erster Farbe
- 6: LED mit zweiter Farbe
- 8: Diffusorelement
- 10: Linsenkörper
- 12: Strukturiertes, transparentes Element

## Patentansprüche

1. Leuchte für Beleuchtungszwecke mit einer Anordnung von LED-Lichtquellen, welche wenigstens zwei Gruppen von spektral unterschiedlich abstrahlenden LEDs (4, 6) aufweisen,
wobei die LEDs (4, 6) jeder der Gruppen jeweils in einem regelmäßigen Gitter angeordnet sind und die wenigstens zwei Gitter ineinandergreifend in der Leuchte in einer Fläche (2) angeordnet sind,
wobei in einem Abstand zu besagter LED-Fläche (2) ein Diffusorelement (8), insbesondere eine Diffusorscheibe oder eine Diffusorfolie, angeordnet ist, so dass das Licht der LEDs (4, 6) auf das Diffusorelement einfällt,
wobei den LEDs (4, 6) jeweils einzeln ein Linsenkörper (10) zugeordnet ist, welcher das von der LED abgegebene Licht derart aufweitet, dass die LEDs jeweils eines Gitters in ihrer Gesamtheit das Diffusorelement mit einer homogenen Intensitätsverteilung bestrahlen, und die Intensitätsverteilungen der beiden Gitter von LEDs sich auf dem Diffusorelement überlagern, **dadurch gekennzeichnet, dass** die Linsenkörper (10) des ersten LED-Gitters (4) jeweils in einer Schnittebene, welche die optische Achse der LEDs jeweils enthält, eine Lichtverteilung mit zwei Maxima in einem symmetrischen Winkelbereich erzeugen und die Linsenkörper (10) des zweiten LED-Gitters jeweils in einer Schnittebene, welche die optische Achse der LED enthält, eine Lichtverteilung mit zwei Maxima erzeugen, und die LEDs (4, 6) der beiden Gitter in einem solchen Abstand angeordnet sind und das Diffusorelement (8) gegenüber der Fläche (2) der LEDs (4, 6) einen solchen Abstand aufweist, dass sich die Richtungsstrahlen von zwei Maxima benachbarter LEDs in den jeweiligen Schnittebenen sich überschneiden, bevor das Licht auf das Diffusorelement (8) auftrifft.

2. Leuchte nach Anspruch 1, wobei jede LED (4) des ersten Gitters als nächste Nachbarn in der Fläche eine oder mehrere LEDs (6) des zweiten Gitters hat und insbesondere der Abstand (a, b) zwischen einer LED (4) des ersten Gitters zu allen nächsten Nachbarn, welche LED (6) aus dem zweiten Gitter bilden, jeweils gleich groß ist.

3. Leuchte nach einem der vorhergehenden Ansprüche, wobei die wenigstens zwei LED-Gitter mit einem Winkel zwischen 30° und 70°, insbesondere um 45°, zueinander versetzt angeordnet sind.

4. Leuchte nach einem der vorhergehenden Ansprüche, wobei die LEDs (4, 6) innerhalb jeweils eines Gitters mit gleichem Abstand aufweisen, insbesondere in einem orthogonalen Gitter angeordnet sind.

5. Leuchte nach einem der vorhergehenden Ansprüche, wobei die LEDs (4, 6) der zwei Gitter auf unterschiedlichen Platinen angeordnet sind.

6. Leuchte nach Anspruch 5, wobei die Platinen jeweils eines Gitters kammförmig, schlangenförmig oder sägezahnförmig ineinandergreifen.

7. Leuchte nach einem der vorhergehenden Ansprüche, wobei die Linsenkörper (10) jeweils eine Lichtverteilung der LED in einer Schnittebene, in welcher die optische Achse der LED liegt, erzeugen, die zwei symmetrische Maxima in einem Winkelbereich von ±40° bis ±80°, bevorzugt zwischen ±50° und ±70°, von der optischen Achse aus gemessen aufweisen.

8. Leuchte nach einem der vorhergehenden Ansprüche, wobei die Linsenkörper (10) jeweils eine rotationssymmetrische Lichtverteilung erzeugen.

9. Leuchte nach einem der Ansprüche 1 bis 7, wobei die Linsenkörper (10) als Freiform-linsen ausgeführt sind, welche in den Hauptebenen C0-C180 und C90-C270 eine erste Lichtverteilung und in den Hauptebenen C45-C225 und C135-C315 eine zweite von der ersten verschiebende Lichtverteilung erzeugen, wobei insbesondere die zweite Lichtverteilung breiter als die erste Lichtverteilung ist.

10. Leuchte nach einem der vorherigen Ansprüche, wobei auf der den LEDs (4, 6) abgewandten Seite des Diffusorelements (8) ein optisch strukturiertes transparentes Element (12) angeordnet ist, insbesondere eine Prismenplatte.

11. Leuchte nach Anspruch 10, wobei das Diffusorelement (8) und das optisch strukturierte transparente Element (12) in einem Abstand (c) zwischen 1 µm bis 0,5 mm angeordnet sind oder einen in einem Abstand (d) zwischen 0,5 mm bis 20 mm oder in einem Abstand in einem Bereich zwischen 15 mm und 30 mm angeordnet ist, wobei der Abstand insbesondere durch einen Luftspalt gebildet ist.

12. Leuchte nach einem der vorhergehenden Ansprüche, wobei die LEDs (4) des ersten Gitters und die LEDs (6) des wenigstens einen zweiten Gitters getrennt voneinander schaltbar, insbesondere dimmbar sind.

13. Leuchte nach einem der vorhergehenden Ansprüche, wobei die Leuchte eine flache Bauform aufweist, wobei die Tiefe der Leuchte gemessen in der Richtung senkrecht zu der Flächennormalen der LED-Anordnung weniger als 15% beträgt als die maximale Ausdehnung in einer Längserstreckung oder zwei orthogonalen Längserstreckungen der LED-Fläche.

14. Leuchte nach einem der vorhergehenden Ansprüche, wobei der Abstand (a, b) der LEDs (4, 6) zum jeweils nächsten Nachbarn des jeweils anderen Gitters wenigstens 50% von dem Abstand (h) beträgt, in welchem das Diffusorelement (8) zu der Fläche (2) der LEDs angeordnet ist.

## Claims

1. Light for lighting purposes with an arrangement of LED light sources, comprising at least two groups of LED's (4, 6) with spectrally different light radiation,
wherein the LED's (4, 6) of each of the groups are in each case arranged in a regular grid pattern and the at least two grids are arranged engaging in one another in the light in a surface area (2),
wherein a diffuser element (8), in particular a diffuser disk or a diffuser film, is arranged at a distance interval from the said LED area (2), such that the light of the LED's (4, 6) falls onto the diffuser element,
wherein a lens body (10) is allocated to the LED's (4, 6), in each case individually, which expands the light emitted by the LED in such a way that the LED's of a grid in each case in their entirety irradiate the diffuser element with a homogeneous intensity distribution, and the intensity distribution of the two grids of LED's are superimposed on the diffuser element, **characterized in that** the lens bodies (10) of the first LED grid (4), in each case in a cutting plane which contains the optical axis of the LED's, produce a light distribution with two maxima in a symmetrical angle range, and the lens bodies (10) of the second LED grid, in each case in a sectioning plane which contains the optical axis of the LED's, produce a light distribution with two maxima, and the LED's (4, 6) of the two grids are arranged at such a distance from one another and the diffuser element (8) exhibits such a distance interval in relation to the surface area (2) of the LED's (4, 6) that the direction beams of two maxima of adjacent LED's intersect in the respective sectioning planes before the light impinges on the diffuser element (8).

2. Light according to claim 1, wherein each LED (4) of the first grid has as its nearest neighbour in the surface area one or more LED's (6) of the second grid, and, in particular, the distance interval (a, b) between an LED (4) of the first grid to all nearest neighbours which form LED's (6) from the second grid is in each case of the same size.

3. Light according to any one of the preceding claims, wherein the at least two LED grids are arranged offset to one another at an angle of between 30° and 70°, in particular 45°.

4. Light according to any one of the preceding claims, wherein the LED's (4, 6) exhibit the same distance interval from one another inside a grid in each case, and in particular are arranged in an orthogonal grid pattern.

5. Light according to any one of the preceding claims, wherein the LED's (4,6) of the two grids are arranged on different circuit boards.

6. Light according to claim 5, wherein the circuit boards of a grid in each case engage in one another in comb fashion, serpentine fashion, or sawtooth fashion.

7. Light according to any one of the preceding claims, wherein the lens bodies (10) in each case produce a light distribution of the LED's in a sectional plane in which the optical axis of the LED's lies, which exhibit two symmetrical maxima in an angle range from ±40° to ±80°, preferably between ±50° and ±70°, measured from the optical axis.

8. Light according to any one of the preceding claims, wherein the lens bodies (10) in each produce a rotationally-symmetrical light distribution.

9. Light according to any one of claims 1 to 7, wherein the lens bodies (10) are configured as free-form lenses, which in the main planes C0-C180 and C90-C270 produce a first light distribution and in the main planes C45-C225 and C135-C315 produce a light distribution which is displaced from the first, wherein in particular the second light distribution is wider than the first light distribution.

10. Light according to any one of the preceding claims, wherein an optically structured transparent element (12), in particular a prism plate, is arranged on the side of the diffuser element (8) facing away from the LED's (4, 6).

11. Light according to claim 10, wherein the diffuser element (8) and the optically structured transparent element (12) are arranged at a distance interval (c) of between 1 µm to 0.5 mm or are arranged at a distance interval (d) of between 0.5 mm to 20 mm or a distance interval in the range between 15 mm and 30 mm, wherein the distance interval is formed in particular by an air gap.

12. Light according to any one of the preceding claims, wherein the LED's (4) of the first grid and the LED's (6) of the at least one second grid can be switched, in particular dimmed, separately from one another.

13. Light according to any one of the preceding claims, wherein the lights exhibit a flat structural form, wherein the depth of the lights, measured in the direction perpendicular to the surface normals of the LED arrangement, is less than 15% of the maximum expansion in the longitudinal extension or two orthogonal longitudinal extensions of the LED surface area.

14. Light according to any one of the preceding claims, wherein the distance interval (a, b) of the LED's (4, 6) to the nearest neighbour in each case of the respective other grid is at least 50% of the distance interval (h) at which the diffuser element (8) is arranged in relation to the surface area (2) of the LED's.

## Revendications

1. Luminaire pour éclairage avec une disposition de sources de lumière LED, qui comprennent au moins deux groupes de LED à émissions spectrales différentes (4, 6),
les LED (4, 6) de chacun des groupes étant disposées dans une grille régulière et les au moins deux grilles sont disposées de manière emboîtée les unes dans les autres dans le luminaire dans une surface (2),
à une certaine distance de ladite surface à LED (2), un élément diffuseur (8), plus particulièrement un disque diffuseur ou un film diffuseur étant disposé de façon à ce que la lumière des LED (4, 6) arrive sur l'élément diffuseur,
un corps de lentille (10) correspondant à chacune des LED (4, 6), qui élargit la lumière émise par les LED de façon à ce que les LED d'une grille irradient dans leur ensemble l'élément diffuseur avec une distribution d'intensité homogène et les répartitions d'intensités homogènes des deux grilles de LED se superposent sur l'élément diffuseur, **caractérisé en ce que** les corps de lentilles (10) de la première grille de LED (4) génèrent, dans un plan de coupe, qui contient l'axe optique des LED, une répartition de lumière avec deux maxima dans une zone angulaire symétrique et les corps de lentilles (10) de la deuxième grille de LED génèrent, dans un plan de coupe, une répartition de lumière avec deux maxima et les LED (4, 6) des deux grilles sont disposées à une distance et l'élément de diffuseur (8) présente par rapport à la surface (2) des LED (4,6), une distance telle que les rayons de direction de deux maxima de LED adjacentes se coupent dans les plans de coupe avant que la lumière arrive sur l'élément diffuseur (8).

2. Luminaire selon la revendication 1, chaque LED (4) de la première grille ayant pour voisines les plus proches dans la surface une ou plusieurs LED (6) de la deuxième grille et, plus particulièrement, la distance (a, b) entre une LED (4) de la première grille et toutes les voisines les plus proches, qui constituent les LED (6) de la deuxième grille, étant la même.

3. Luminaire selon l'une des revendications précédentes, les au moins deux grilles de LED étant disposées de manière décalée entre elles avec un angle entre 30° et 70°, plus particulièrement de 45°.

4. Luminaire selon l'une des revendications précédentes, les LED (4, 6) à l'intérieur de chaque grille présentant la même distance, plus particulièrement étant disposées dans une grille orthogonale.

5. Luminaire selon l'une des revendications précédentes, les LED (4, 6) des deux grilles étant disposées sur des platines différentes.

6. Luminaire selon la revendication 5, les platines de chaque grille s'emboîtant entre elles à la manière de peignes, de manière sinusoïdale ou avec des dents de scie.

7. Luminaire selon l'une des revendications précédentes, les corps de lentilles (10) générant chacun une répartition de lumière des LED dans un plan de coupe dans lequel se trouve l'axe optique des LED, qui présentent deux maxima symétriques dans une zone angulaire de ± 40° à ± 80°, de préférence entre ± 50° et ± 70°, mesurée à partir de l'axe optique.

8. Luminaire selon l'une des revendications précédentes, les corps de lentilles (10) générant chacun une répartition de lumière à symétrie de rotation.

9. Luminaire selon l'une des revendications 1 à 7, les corps de lentilles (10) étant conçues comme des lentilles à formes libres, qui génèrent, dans les plans principaux C0-C180 et C90-C270 une première répartition de lumière et dans les plans principaux C45-C225 et C135-C315 une deuxième répartition de lumière différente de la première répartition de lumière, plus particulièrement la deuxième répartition de lumière étant plus large que la première répartition de lumière.

10. Luminaire selon l'une des revendications précédentes, moyennant quoi, sur le côté de l'élément diffuseur (8) opposé aux LED (4, 6), se trouve un élément transparent structuré (12), plus particulièrement une plaque prismatique.

11. Luminaire selon la revendication 10, l'élément diffuseur (8) et l'élément transparent structuré (12) étant disposés à une distance (c) entre 1 µm et 0,5 mm ou à une distance (d) entre 0,5 mm et 20 mm ou à une distance de l'ordre de 15 mm à 30 mm, la distance étant constituée plus particulièrement d'un interstice.

12. Luminaire selon l'une des revendications précédentes, les LED (4) de la première grille et les LED (6) de l'au moins une deuxième grille pouvant être commandées, plus particulièrement variées, séparément les unes des autres.

13. Luminaire selon l'une des revendications précédentes, le luminaire présentant une forme plate, la profondeur du luminaire, mesurée dans la direction perpendiculaire à la normale de la surface de la disposition des LED, étant inférieure de moins de 15 % à l'extension maximale dans une extension longitudinale ou deux extensions longitudinales orthogonales de la surface des LED.

14. Luminaire selon l'une des revendications précédentes, la distance (a, b) des LED (4, 6) par rapport à ses voisines les plus proches de l'autre grille, représente au moins 50 % de la distance (h) à laquelle l'élément diffuseur (8) est disposée par rapport à la surface (2) des LED.
